# FASCICULE DE BREVET EUROPEEN

(11) **EP 1 322 900 B1**
(45) Date de publication et mention de la délivrance du brevet: **02.11.2005**
(21) Numéro de dépôt: 01967440.7
(22) Date de dépôt: 06.09.2001
(51) Int. Cl.: F27B 9/30, F27B 9/36, C21D 1/52

(54) **PROCEDE DE RECHAUFFAGE DE PRODUITS METALLURGIQUES**
VERFAHREN ZUM ERWÄRMEN METAlLURGISCHER PRODUKTE
METHOD FOR HEATING METALLURGICAL PRODUCTS

(30) Priorité: 08.09.2000 FR 0011480
(43) Date de publication de la demande: 02.07.2003
(73) Titulaire: L'AIR LIQUIDE, SOCIETE ANONYME POUR L'ETUDE ET L'EXPLOITATION DES PROCEDES GEORGES CLAUDE, 75321 Paris Cédex 07 (FR)
(72) Inventeur: DELABROY, Olivier, F- 75015 Paris (FR); TSIAVA, Rémi, F- 91250 St. Germain Les Corbeil (FR); LE GOUEFFLEC, Gérard, 75321 Paris Cedex 07 (FR); AMMOURI, Fouad, F-91300 Massy (FR)
(74) Mandataire: Vesin, Jacques
(86) Numéro de dépôt international: PCT/FR2001/002772
(87) Numéro de publication internationale: WO 2002/021061

(56) Documents cités:
- EP-A- 1 001 237
- FR-A- 2 046 595
- US-A- 5 688 339
- PATENT ABSTRACTS OF JAPAN vol. 1998, no. 02, 30 janvier 1998 (1998-01-30) & JP 09 263836 A (NIPPON STEEL CORP), 7 octobre 1997 (1997-10-07)

## Description

La présente invention concerne un procédé de réchauffage de produits métallurgiques dans lequel on procède au réchauffage de produits solides, notamment en acier afin de les amener d'une température inférieure à sensiblement 400°C à une température d'au moins environ 1000°C par passage dans un four comportant une zone amont dans laquelle lesdits produits sont préchauffés et une zone aval dans laquelle lesdits produits sont amenés à leur température finale de sortie du four, la zone aval du four étant équipée de brûleurs dont certains au moins fonctionnent avec un comburant qui est de l'air, les fumées engendrées par ces brûleurs circulant à contre courant des produits et venant préchauffer ceux-ci dans la zone amont de préchauffage.

Les fours de réchauffages en sidérurgie sont utilisés pour réchauffer des produits en acier issus notamment de la coulée continue et les amener à la température de laminage qui est de l'ordre de 1000 à 1300°C.

Les fours de ce type sont habituellement constitués de plusieurs zones successives. En commençant par l'enfournement (dans le sens de défilement des produits dans le four), ces zones successives sont la zone amont dite d'épuisement des fumées (ou de récupération) dans laquelle on récupère l'énergie thermique des fumées produites en aval du four et qui circulent à contre courant des produits à réchauffer, pour commencer à préchauffer ces produits. Selon EP-A-1001237, on incorpore aux fumées un corps combustible gazeux et on introduit de l'oxygène pour brûler ce corps combustible afin d'élever la température dans la zone de récupération.

Cette zone de préchauffage étant suivie d'une ou plusieurs zones de chauffage, et le four se terminant par une zone dite d'égalisation qui sert à assurer l'homogénéité de température du produit à la sortie du four. Des brûleurs peuvent être installés de préférence de part et d'autre du produit qui circule depuis la zone de préchauffage jusqu'à la fin de la ou des zone(s) de chauffage. De tels brûleurs peuvent également être placés dans la voûte du four (cas des voûtes radiantes) ou encore dans des niches suivant la largeur du four.

Lors du passage des produits dans les différentes zones successives du four de réchauffage, la température du produit à la surface et à l'intérieur de celui-ci va progressivement augmenter. Compte tenu des temps caractéristiques de la conduction thermique notamment de l'acier, il existe une différence de température entre la face supérieure du produit et la face inférieure ou encore entre la face supérieure du produit et le coeur du produit. La maîtrise de ces inhomogénéités thermiques est un aspect important de l'invention.

Ce problème d'homogénéité de la température du produit est d'autant plus important que la puissance thermique que l'on peut injecter dans un four de réchauffage est limitée. Cette limitation peut être d'origine multiple : volume des fumées limité, température d'une ou plusieurs zones du four au maximum, température à l'entrée du récupérateur d'énergie au maximum, etc. Dans tous les cas, la limitation de la puissance thermique injectée conduit à une limitation de l'énergie transmise au produit et donc à une apparition ou un renforcement des inhomogénéités thermiques dans la masse du produit. Afin de mieux expliciter le problème posé à l'homme de métier, on a représenté sur la figure 1 la courbe de l'évolution de la différence de température ΔT (définie ci-après) lors du réchauffage du produit.

Pour un four où les produits reposent sur la sole, la différence de température ΔT sera la différence entre la température de la surface supérieure du produit exposé au rayonnement du four et la température de la surface inférieure du produit en contact avec la sole.

Pour un four à longerons aériens, c'est à dire dans lequel les gaz chauds du four circulent tout autour du produit, la différence de température ΔT sera la différence entre la température de surface et la température au coeur du produit.

Sur la figure 1, on a représenté en abscisses la position du produit dans le four et en ordonnées la valeur de ΔT. La différence de température initiale (ΔTᵢₙᵢₜ) peut être nulle, lorsque le produit est enfourné à température ambiante, ou non-nulle dans le cas de produits dont la température n'est pas encore redevenue homogène, par exemple dans le cas de traitement des produits métallurgiques peu de temps après leur élaboration. Sur la figure 1, X représente la position du produit dans le four, l'abscisse 0 étant le point d'enfournement des produits dans le four, tandis que X_{B} est l'abscisse de défournement ou de sortie du four.

La courbe (C) de variation de ΔT en fonction de X sur la figure 1 comporte un point A où le paramètre ΔT atteint un maximum (ΔTₘₐₓ), un point D où le paramètre ΔT à une valeur ΔT_{init.} qui est la valeur de ΔT à l'enfournement du produit et un point B ou le paramètre ΔT a une valeur ΔT_{final}, à la sortie du produit du four (défournement).

Quelque part au milieu du four, au point d' abscisse X_{A}, l'écart de température ΔT atteint son maximum (ΔTₘₐₓ). Cette valeur ΔTₘₐₓ doit être la plus faible possible, car un écart important en température équivaut à des déformations du produit (flambage) qui peuvent engendrer une détérioration du produit ou une impossibilité de fonctionnement du four ou une impossibilité de laminage du produit à la sortie du four. Ainsi, sur certains fours, les opérateurs doivent limiter la puissance du four et/ou la production du four pour éviter l'apparition de différences de température ΔT trop importantes , ce qui est un inconvénient majeur pour un industriel.

C'est donc un premier objet de la présente invention que d'éviter l'apparition de différences de températures trop importantes dans le produit pendant toute la durée de son passage dans le four.

La figure 2 illustre la relation entre la différence de température ΔT et la flèche c'est à dire la déformation verticale du produit lors de son passage dans le four.

Sur cette figure 2, on a représenté la courbe (C) comme sur la figure 1 et une courbe (F) qui représente la déformation verticale du produit en fonction de X. On a constaté que le maximum de la déformation correspondait sensiblement au maximum de ΔT (ΔTₘₐₓ pour une abscisse X = X_{A}).

Par ailleurs, on a mis en évidence un autre paramètre important constitué par l'écart de température ΔT_{final} en sortie de four. Idéalement, ΔT_{final} devrait être nul en sortie de four (défournement). En pratique, on tolère un certain écart de température ΔT_{final} qui ne doit pas dépasser environ 100°C pour les billettes et 200°C pour les brames et blooms. Un écart de température important provoque en effet des difficultés de laminage qui peuvent aller jusqu'à des incidents mécaniques dans certaines cages du laminoir. De plus, toute inégalité en température se traduit par une baisse de qualité sur le produit fini.

C'est également un objet de la présente invention que de réduire ΔT_{final} d'un produit sortant d'un four de réchauffage sans augmenter la consommation d'énergie dans le four.

L'article intitulé "Efficient operation of continuous reheat furnaces through oxygen optimization of combustion system" par G. GITMAN, T.WECHLER et B. LEVINSON, publié dans la revue Industrial Heating ,décrit différents systèmes de réchauffage de produits métallurgiques et suggère d'utiliser des brûleurs oxy-combustibles à la place des brûleurs aéro-combustibles habituels, de manière à augmenter le transfert d'énergie aux dits produits et maintenir ou même augmenter le ΔTₘₐₓ de ces produits, comme illustré sur figure 7 de cet article.

Contrairement au procédé décrit dans l'article ci-dessus, le procédé selon l'invention consiste en l'installation de brûleurs dont le pourcentage en oxygène du comburant est supérieur à 21% vol. et inférieur ou égale à 100% vol. (ci-après désigné par « oxybrûleur »), ces brûleurs étant installés dans le four de manière à ce qu'ils soient les premiers brûleurs « vus » par les produits à traiter lors de leur progression dans le four, après leur enfournement. La zone de préchauffage constituée par ces oxybrûleurs est donc la première zone de préchauffage du four. Dans le cas de fours neufs, l'invention consiste donc à placer des oxybrûleurs dans la zone du four où doivent être placés les premiers brûleurs (« premiers » au regard du sens de défilement dans le four du produit métallurgique).

Le procédé selon l'invention est caractérisé en ce que l'on dispose au moins un brûleur oxycombustible dans la zone amont de préchauffage du four, ce brûleur étant alimenté par un comburant et un combustible, le comburant contenant 88% ou plus, et de préférence 95% ou plus en volume d'oxygène. La puissance des brûleurs utilisant de l'air comme comburant est réduite d'une puissance comprise entre une fois et deux fois la puissance dudit brûleur oxycombustible. L'alimentation en comburant et combustible du brûleur peut se faire soit par injection séparée (des injecteurs débouchant dans le four), soit par injection coaxiale (brûleur multitubes coaxiaux)), soit par prémélange comburant et combustible avant injection dans le brûleur puis le four. Ces différentes techniques d'injections sont en soi bien connues de l'homme de métier.

Dans le cas d'une modification d'un four existant, l'invention peut comporter deux variantes de réalisation.

La première variante consiste en la création d'une nouvelle zone de four comportant des oxybrûleurs.

Pour cela on installe les oxybrûleurs dans une zone du four qui n'en comportait pas initialement. A titre d'exemple, cela peut consister en l'installation d'oxybrûleurs en fin de la zone du four dite de récupération, juste avant la première zone de chauffe (qui comporte normalement des brûleurs aéro combustible).

La seconde variante consiste à la conversion d'une zone existante, c'est à dire que l'on retire tout ou partie des brûleurs aérocombustibles d'une zone de préchauffage existante pour leur substituer des oxybrûleurs installés dans la même zone.

Les deux variantes de la solution ci-dessus dans les fours existants, peuvent être mises en oeuvre séparément ou en combinaison.

Selon une troisième variante, le procédé selon l'invention est caractérisé en ce que la proportion d'oxygène dans le comburant injecté dans ledit brûleur oxycombustible est fonction de la température de préchauffage des brûleurs aéro-combustibles existants, la proportion d'oxygène étant choisie de telle sorte que le rendement thermique dudit brûleur oxycombustible soit supérieur au rendement thermique des brûleurs aéro-combustibles existants.

Selon une quatrième variante, le procédé selon l'invention est caractérisé en ce que le comburant fourni audit au moins un brûleur est un mélange d'oxygène industriellement pur et d'air.

Selon une cinquième variante, le procédé selon l'invention est caractérisé en ce que le comburant fourni audit au moins un brûleur est un mélange d'oxygène issu d'un VSA (Système « Vacuum Switching Adsorption », bien connu de l'homme de métier) et d'air.

Enfin, selon un autre aspect de l'invention, le procédé selon l'invention est caractérisé en ce que le comburant injecté dans ledit au moins un brûleur comporte de 1 à 5% d'argon en vol. La masse molaire et la masse volumique de l'argon étant plus élevée que respectivement celles de l'oxygène, la présence d'argon dans le comburant contenant de l'oxygène permet d'augmenter la quantité de mouvement de la flamme. Cette augmentation de quantité de mouvement donnera une flamme plus stable, moins sensible aux écoulements transverses, plus proche du produit métallurgique à réchauffer et aura donc pour conséquence un chauffage plus efficace et plus homogène du produit à réchauffer.

L'invention sera mieux comprise à l'aide des exemples de réalisation suivants, conjointement avec les figures qui représentent :
La figure 3, un exemple de mise en oeuvre de l'invention sur un four de réchauffage de billettes.
La figure 4, un exemple de mise en oeuvre de l'invention sur un four de réchauffage de brames.
La figure 5, un exemple de réalisation de l'invention en conservant une production horaire constante, montrant une réduction de la consommation de combustible.
La figure 6, un exemple de réalisation de l'invention dans lequel on augmente la production du four tout en conservant les mêmes écarts de température ΔT que lors du fonctionnement avant mise en oeuvre de l'invention.
Les figures 7 et 8, une comparaison de l'utilisation de l'air et de l'oxygène.
La figure 9 illustre la mise en oeuvre de l'invention selon la figure 3.

L'invention peut s'appliquer à différents types de four, qu'il s'agisse de fours neufs sur lesquels on peut installer directement le procédé de l'invention ou de fours existants qui sont alors modifiés.

Dans tous les cas, un des paramètres importants du procédé selon l'invention est d'utiliser comme comburant dans au moins certains brûleurs de la zone de préchauffage du four, de l'air enrichi en oxygène, dont le pourcentage en oxygène peut varier selon le but recherché. Ainsi le pourcentage en oxygène dans le comburant pourra varier jusqu'à 100% vol.

Lorsqu'on augmente le pourcentage d'oxygène dans le comburant, ceci revient à augmenter le rendement thermique du brûleur utilisant ce comburant. Augmenter le rendement thermique d'un ou plusieurs brûleurs sur un four de réchauffage a des conséquences sur le four et son environnement en particulier en terme d'économie d'énergie. La figure 7 représente l'évolution du rendement et du volume des fumées en fonction de paramètres tels que la température de préchauffage de l'air, d'une part, et le pourcentage d'oxygène, d'autre part. Sur cette courbe, on voit que quelle que soit la température de préchauffage de l'air (lorsqu'on utilise de l'air comme comburant), il est possible de trouver un pourcentage d'oxygène dans le comburant qui donne un meilleur rendement qu'avec la combustion à l'air. Par exemple, si la température de préchauffage de l'air est de 300°C, tout comburant dont le %02 est supérieure à 30% vol. (d'après la figure 7) donnera un meilleur rendement thermique, synonyme d'économie d'énergie.

Un autre avantage de l'invention est lié au volume de fumées dans le four. La figure 8 représente l'évolution du volume des fumées (en Nm3/h par kW de combustible) en fonction du pourcentage d'oxygène dans le comburant.

Le volume de fumées lorsqu'on utilise de l'air (« référence aéro » sur la figure 8) est valable quelle que soit la température de préchauffage de l'air. A titre d'exemple, l'utilisation d'oxygène pur comme comburant permet de réduire le volume des fumées de 10.6 à 3 Nm3/h soit une réduction d'un facteur de 3.5.

Cette réduction du volume des fumées permet un meilleur fonctionnement du récupérateur qui permet donc l'augmentation de la « tirée » du four, comme expliqué ci-après.

Le volume de fumées dans le four est directement lié à la pression dans le four (qui doit rester minimale): augmenter la puissance thermique délivrée dans le four en conservant l'air comme comburant signifierait effectivement une augmentation du volume des fumées dans le four et donc une augmentation de la pression dans le four ce qui engendrerait des risques de détérioration du four, pouvant aller jusqu'à sa destruction.

La mise en oeuvre de l'invention peut s'effectuer de différentes manières, selon le but à obtenir, qui vont être exposées ci-après :

### Production horaire constante :

L'utilisation de l'invention avec la même tirée (production horaire constante de métal réchauffé) est réalisée grâce à l'installation d'oxybrûleurs dans la zone concernée en faisant fonctionner ces oxybrûleurs à une puissance donnée (P_{oxy}) tout en réduisant la puissance des brûleurs aéro-gaz des autres zones de chauffe d'une puissance au moins égale à la puissance des oxybrûleurs P_{oxy} mais inférieur à deux fois la puissance P_{oxy}. (P_{oxy} < réduction de puissance<2P_{oxy}.)

La puissance des brûleurs aéro-gaz dans le four modifiée est alors égale à la puissance aéro-gaz initiale (avant modification du four, soit P_{aéro} ^{ref}.) moins αP_{oxy}, avec 1<α<2

Sur la figure 5 qui montre les variations théoriques de ΔT entre une combustion tout aéro et une combustion, dans le même four, où certains brûleurs ont été remplacés par des brûleurs à l'oxygène pur, on remarque que les deux problèmes liés à la différence ΔT de température sont résolus.

ΔTₘₐₓ est abaissé tandis que ΔT_{final} est également abaissé.

### Augmentation de la production horaire

La figure 5 montre une autre conséquence de l'invention : on peut augmenter la production horaire en conservant les valeurs de ΔTₘₐₓ et ΔT_{finale} telles qu'elles sont dans le four en utilisant une combustion à l'air uniquement. Cette augmentation de production horaire peut avoir lieu de deux manières : augmentation de la cadence de défournement en conservant la taille du produit réchauffé ou conservation de la cadence de détournement et augmentation de la taille du produit réchauffé.

### Conservation de la taille du produit.

Pour un même produit, l'augmentation de tirée se traduirait par une augmentation de la cadence de défoumement. Le temps de résidence dans le four est donc réduit et les températures du produit n'ont plus le temps de s'homogénéiser: ΔTₘₐₓ et ΔT_{final} augmentent ce qui rend impossible l'augmentation de tirée.

La mise en oeuvre de l'invention permet de réduire ΔTₘₐₓ et ΔT_{final} et donc permet à nouveau l'augmentation de tirée. Les valeurs ΔTₘₐₓ et ΔT_{final} vont revenir à leur valeur initiale, mais la production horaire aura été augmentée, et ce sans consommation supplémentaire d'énergie.

La figure 6 représente différents cas de figures possibles théoriques avec différentes courbes : ΔT = f (position du produit dans le four).

La courbe G représente le cas d'une combustion 100% air (four existant), la courbe H représente le même four équipé de brûleurs oxycombustibles permettant l'augmentation de production, et la courbe I représente le même four équipé de brûleurs oxycombustibles permettant de garder une production constante mais d'abaisser ΔTₘₐₓ et ΔT_{final}.

### Augmentation de taille des produits

Un autre moyen d'augmenter la production horaire est d'augmenter la taille des produits à cadence de défournement constante. Les conséquences sont identiques que celles décrites ci-avant. Quand la taille des produits augmente , le temps caractéristique de la conduction est modifié et les écarts de température vont donc se creuser; ΔTₘₐₓ et ΔT_{final} augmentent si la combustion se fait uniquement à l'air. La mise en oeuvre de l'invention permet à nouveau de baisser dans un premier temps ces valeurs et donc de traiter (réchauffer) des produits de taille plus importante.

### Exemple 1 :

Sur La figure 3 on a représenté la mise en oeuvre de l'invention sur un four 1 de billettes avec des longerons en sole, le four ayant une puissance d'environ 30 MW, une tirée de 92 t/h. Le four est constitué d'une zone amont 5 constituant la première moitié du four et d'une zone aval 6 occupant la deuxième moitié du four.

Les produits 8 entrent dans le four 1 par l'entrée 2 et se déplacent de la droite vers la gauche sur la figure, vers la sortie 3. Les brûleurs aérocombustibles de la zone aval 6 ont été conservés, tandis que plusieurs brûleurs oxycombustibles 11 ont été installés sur la moitié environ de la zone amont 5 (moitié la plus proche de la zone aval 6). Les fumées circulent de la sortie vers l'entrée, à contre courant des produits 8 qui sont ainsi préchauffés à leur contact. Les fumées sont évacuées par la cheminée 4.

Les résultats suivants ont été obtenus sur ce four

Ainsi, à puissance consommée identique, avec quatre brûleurs oxycombustibles régulièrement espacés sur la moitié aval de la zone amont, moitié la plus proche de la première zone de chauffe aéro combustible existante (ou zone aval du four), on gagne 10% environ en tirée et on baisse de 50% le coefficient ΔT, tandis qu'une augmentation de 20% de la tirée permet malgré tout un abaissement de la valeur du coefficient ΔT des produits d'environ 20%.

Par ailleurs, pour un coût total de production de 100 dans le cas de référence (air) pour une tirée de 92 tonnes/heure (incluant les coûts de réchauffage et de laminage du produit), on obtient pour le cas d'une tirée à l'oxygène de 110 t/h, un coût de 88, soit 12% de gain sur le prix total de la tonne de produits finis (par exemple des laminés marchands). En outre, les NOx émis par le four dans les fumées sont réduits de 10 à 20% selon les cas.

Sur la figure 9 est représenté une courbe expérimentale de ΔT = f (position dans le four) pour le four selon l'invention décrit ci-dessus. Cette figure 9 est tout à fait semblable à la figure 5.

### Exemple 2 :

La figure 4 représente un autre exemple de mise en oeuvre de l'invention avec un four de réchauffage de brames. Sur la figure 4, les mêmes éléments que ceux de la figure 3 portent les mêmes références. Dans ce type de fours existants (fig. 4a), la zone amont 5 du four comporte déjà une zone de chauffe 6, alimentée par des brûleurs aéro-gaz, selon les dispositions de la figure 4a. En remplaçant les brûleurs 10 (fig. 4a) par les brûleurs 11 (fig. 4b), on constate là encore une diminution du ΔT des produits de l'ordre de 30% pour une augmentation de la tirée pouvant aller jusqu'à 50% si la puissance consommée totale est conservée. La disposition des brûleurs 11 suit les règles exposées ci-dessus pour l'installation des brûleurs oxycombustibles.

## Revendications

1. Procédé de réchauffage de produits métallurgiques dans lequel on procède au réchauffage de produits sotides, notamment en acier afin de les amener d'une température inférieure à sensiblement 400°C à une température d'au moins environ 1000°C par passage dans un four comportant une zone amont dans laquelle lesdits produits sont préchauffés et une zone aval dans laquelle lesdits produits sont amenés à leur température finale de sortie du four, la zone aval du four étant équipée de brûleurs dont certains au moins fonctionnent avec un comburant qui est de l'air, les fumées engendrées par ces brûleurs circulant à contre courant des produits et venant préchauffer ceux-ci dans la zone amont de préchauffage, **caractérisé en ce que** l'on dispose au moins un brûleur oxycombustible dans la zone amont de préchauffage du four, ce brûleur étant alimenté par du comburant et du combustible, la proportion d'oxygène dans le comburant injecté dans ledit brûleur oxycombustible est supérieure ou égale à 88% vol., de préférence supérieure ou égale à 95% vol., la puissance des brûleurs utilisant de l'air comme comburant étant réduite d'une puissance comprise entre une fois et deux fois la puissance dudit brûleur oxycombustible.

2. Procédé selon la revendication 1 dans lequel on modifie un four existant, **caractérisé en ce que** ledit brûleur oxycombustible situé dans la zone amont du four, est installé à un emplacement qui ne comportait pas de brûleur initialement.

3. Procédé selon la revendication 1 ou 2 dans lequel on modifie un four existant, **caractérisé en ce que** le dit brûleur oxycombustible est substitué à un ou plusieurs brûleurs aérocombustibles existants.

4. Procédé selon l'une des revendications 1 à 3, **caractérisé en ce que** la proportion d'oxygène dans le comburant injecté dans ledit brûleur oxycombustible est choisie en fonction de la température de préchauffe de l'air de combustion des brûleurs aéro combustibles existants.

5. Procédé selon l'une des revendications 1 à 4, **caractérisé en ce que** le comburant fourni audit brûleur oxycombustible est un mélange d'oxygène industriellement pur et d'air.

6. Procédé selon l'une des revendications 1 à 5, **caractérisé en ce que** le comburant fourni audit brûleur oxycombustible est un mélange d'air et d'oxygène issu d'un VSA.

7. Procédé selon l'une des revendications 1 à 6, **caractérisé en ce que** le comburant injecté dans ledit brûleur oxycombustible comporte de 1 à 5% d'argon en vol. environ.

## Patentansprüche

1. Verfahren zum Erhitzen metallurgischer Produkte, bei dem man das Wiedererhitzen solider Produkte insbesondere aus Stahl vornimmt, um sie von einer Temperatur im Wesentlichen unter 400 °C auf eine Temperatur von mindestens etwa 1000 °C durch Durchlaufen in einem Ofen zu bringen, der eine stromaufwärtige Zone hat, in welcher die Produkte vorgewärmt werden, und eine stromabwärtige Zone, in welcher die Produkte auf ihre Endtemperatur des Austretens aus dem Ofen gebracht werden, wobei die stromabwärtige Zone des Ofens mit Brennern ausgestattet ist, von welchen bestimmte mindestens mit einem Verbrennungsmittel funktionieren, welches Luft ist, wobei die von diesen Brennern hervorgerufenen Rauchgase im Gegenstrom zu den Produkten zirkulieren und diese in der stromaufwärtigen Vorwärmzone vorwärmen, **dadurch gekennzeichnet, dass** man mindestens einen Brenner für sauerstoffhaltigen Brennstoff in der stromaufwärtigen Vorwärmzone des Ofens anordnet, wobei dieser Brenner mit Verbrennungsmittel und Brennstoff versorgt wird, wobei der Anteil an Sauerstoff in dem in den Brennstoff für sauerstoffhaltigen Brennstoff eingespritzten Verbrennungsmittel größer oder gleich 88 Vol.-% ist, vorzugsweise größer oder gleich 95 Vol.-%, wobei die Leistung der Brenner, die Luft als Verbrennungsmittel verwenden, um eine Leistung verringert ist, die zwischen ein Mal und zwei Mal der Leistung des Brenners mit sauerstoffhaltigem Brennstoff liegt.

2. Verfahren nach Anspruch 1, bei dem man einen existierenden Ofen modifiziert, **dadurch gekennzeichnet, dass** der Brenner für sauerstoffhaltigen Brennstoff, der sich in der stromaufwärtigen Zone des Ofens befindet, an einer Stelle installiert wird, die ursprünglich keinen Brenner enthielt.

3. Verfahren nach Anspruch 1 oder 2, bei dem man einen existierenden Ofen modifiziert, **dadurch gekennzeichnet, dass** der Brenner für sauerstoffhaltigen Brennstoff einen oder mehrere existierende Brenner für Luft enthaltenden Brennstoff ersetzt.

4. Verfahren nach einem der Ansprüche 1 bis 3, **dadurch gekennzeichnet, dass** der Sauerstoffanteil in dem Verbrennungsmittel, das in den Brenner für sauerstoffhaltigen Brennstoff eingespritzt wird, in Abhängigkeit von der Vorwärmtemperatur der Verbrennungsluft der existierenden Verbrenner für Luft enthaltenden Brennstoff ausgewählt wird.

5. Verfahren nach einem der Ansprüche 1 bis 4, **dadurch gekennzeichnet, dass** das an den Brenner für sauerstoffhaltigen Brennstoff gelieferte Verbrennungsmittel ein Gemisch aus industriell reinem Sauerstoff und Luft ist.

6. Verfahren nach einem der Ansprüche 1 bis 5, **dadurch gekennzeichnet, dass** das an den Brenner für sauerstoffhaltigen Brennstoff gelieferte Verbrennungsmittel ein Gemisch aus Luft und Sauerstoff, der aus einer VSA-Anlage stammt, ist.

7. Verfahren nach einem der Ansprüche 1 bis 6, **dadurch gekennzeichnet, dass** das in den Brenner für sauerstoffhaltigen Brennstoff eingespritzte Verbrennungsmittel etwa 1 bis 5 Vol.-% Argon enthält.

## Claims

1. Method for reheating metallurgical products, in which solid products, especially steel products, are reheated so as to bring them from a temperature below approximately 400°C to a temperature of at least about 1000°C by passing them through a furnace having an upstream zone in which said products are preheated and a downstream zone in which said products are brought to their final temperature at the exit of the furnace, the downstream zone of the furnace being equipped with burners at least some of which operate with an oxidizer which is air, the flue gases generated by these burners circulating countercurrently with the products and preheating the latter in the upstream preheating zone, **characterized in that** at least one oxy-fuel burner is placed in the upstream, preheating zone of the furnace, this burner being fed with an oxidizer and a fuel, the proportion of oxygen in the oxidizer injected into said oxy-fuel burner is greater than or equal to 88 vol%, preferably greater than or equal to 95 vol% and the power of the burners using air as oxidizer being reduced by a power of between one times and two times the power of the said oxy-fuel burner.

2. Method according to Claim 1 in which an existing furnace is modified, **characterized in that** said oxy-fuel burner located in the upstream zone of the furnace is fitted in a position that did not initially have a burner.

3. Method according to Claim 1 or 2 in which an existing furnace is modified, **characterized in that** one or more existing air-fuel burners is substituted with said oxy-fuel burner.

4. Method according to one of Claims 1 to 3, **characterized in that** the proportion of oxygen in the oxidizer injected into said oxy-fuel burner is chosen according to the combustion air preheat temperature for the existing air-fuel burners.

5. Method according to one of Claims 1 to 4, **characterized in that** the oxidizer delivered to said oxy-fuel burner is a mixture of air and industrially pure oxygen.

6. Method according to one of Claims 1 to 5, **characterized in that** the oxidizer delivered to said oxy-fuel burner is a mixture of oxygen coming from a VSA unit and air.

7. Method according to one of Claims 1 to 6, **characterized in that** the oxidizer injected into said oxy-fuel burner contains about 1 to 5 vol% argon.
